# EUROPÄISCHE PATENTSCHRIFT

(11) **EP 2 707 664 B1**
(45) Veröffentlichungstag und Bekanntmachung des Hinweises auf die Patenterteilung: **06.02.2019**
(21) Anmeldenummer: 12717613.9
(22) Anmeldetag: 28.04.2012
(51) Int. Cl.: F26B 15/08

(54) **VORRICHTUNG UND VERFAHREN ZUM TROCKNEN VON WERKSTÜCKEN**
DEVICE AND METHOD FOR DRYING WORK PIECES
PROCÉDÉ ET DISPOSITIF POUR SÉCHER DES PIÈCES

(30) Priorität: 12.05.2011 DE 102011101277
(43) Veröffentlichungstag der Anmeldung: 19.03.2014
(73) Patentinhaber: Eisenmann SE, 71032 Böblingen (DE)
(72) Erfinder: BINDER, Dietmar, 71088 Holzgerlingen (DE); HOFBAUER, Ulrich, 71126 Gäufelden (DE)
(74) Vertreter: Ostertag & Partner Patentanwälte mbB
(86) Internationale Anmeldenummer: PCT/EP2012/001844
(87) Internationale Veröffentlichungsnummer: WO 2012/152391

(56) Entgegenhaltungen:
- EP-A1- 1 076 218
- EP-A2- 1 582 831
- DE-A1-102007 046 322
- DE-C1- 4 127 580
- US-A- 2 622 344

## Beschreibung

Die Erfindung betrifft eine Vorrichtung zum Trocknen von Werkstücken, insbesondere von Fahrzeugrädern, mit
a) einem Trocknergehäuse, welches einen Trocknerraum begrenzt und wenigstens einen Zugang zu dem Trocknerraum aufweist;
b) einem Fördersystem, mittels welchem mit Werkstücken beladene Werkstückträger durch den Trocknerraum förderbar sind;
wobei
c) eine Umsetzeinrichtung vorhanden ist, durch welche
   ca) zu trocknende Werkstücke an einen Werkstückträger übergebbar sind, der sich im Trocknerraum befindet;
   cb) getrocknete Werkstücke von einem Werkstückträger entnehmbar sind, der sich im Trocknerraum (16) befindet;
   so dass
d) die Werkstückträger im Umlauf durch den Trocknerraum förderbar sind, ohne diesen zu verlassen;
e) der Trocknerraum eine Vorwärmzone und einen damit verbundenen Trockentunnel umfasst, wobei in der Vorwärmzone eine Temperatur herrschen kann, die niedriger ist als die Temperatur im Trockentunnel, und die Vorwärmzone über den wenigstens einen Zugang von außen zugänglich ist.

Außerdem betrifft die Erfindung ein Verfahren zum Trocknen von Werkstücken, insbesondere von Fahrzeugrädern, bei welchem mit Werkstücken beladene Werkstückträger durch einen Trocknerraum gefördert werden, der wenigstens einen Zugang hat, bei welchem
a) die Werkstückträger im Umlauf durch den Trocknerraum gefördert werden, ohne diesen zu verlassen,
b) zu trocknende Werkstücke an einen Werkstückträger übergeben werden, der sich im Trocknerraum befindet;
c) getrocknete Werkstücke von einem Werkstückträger entnommen werden, der sich im Trocknerraum befindet;
d) die Werkstückträger durch eine Vorwärmzone und einen damit verbundenen Trockentunnel gefördert werden, wobei in der Vorwärmzone eine Temperatur erzeugt wird, die niedriger ist als die Temperatur im Trockentunnel, und die Vorwärmzone über den wenigstens einen Zugang von außen zugänglich ist.

Derartige vom Markt her oder aus der DE 41 27 580 C1 bekannte Vorrichtungen und Verfahren werden beispielsweise genutzt, um frisch lackierte Werkstücke, oder auch Werkstücke, deren Oberfläche auf andere Weise behandelt wurde, in einem Trockenofen zu trocknen. Hierunter soll vorliegend auch das Einbrennen von Pulverbeschichtungen auf Werkstücke verstanden werden.

Vorliegend werden Fahrzeugräder als Beispiel für zu trocknende Werkstücke genannt. Bei den zu trocknenden Werkstücken kann es sich jedoch auch sonstige Baugruppen und Bauteile handeln, die auch aus nichtmetallischen Materialien, insbesondere aus Kunststoff, gefertigt sein können. Wenn es sich bei den Bauteilen um kleinere Teile handelt, können diese in einem Tragkorb oder dergleichen untergebracht sein, der an dem Werkstückträger befestigt werden kann.

Bei vom Markt her bekannten Trockenöfen und Verfahren, um Fahrzeugräder zu trocknen, kommen meist mehrere Fahrzeugräder auf einem Werkstückträger von einer vorhergehenden Behandlung und werden auch auf diesem Werkstückträger durch den Trocknerraum gefördert. Hierbei herrschen im Trocknerraum zumindest in einer Trockenzone beispielsweise Temperaturen von etwa 180°C.

Nachdem die Fahrzeugräder den Trocknerraum durchlaufen haben und der Trocknungsprozess im Trockenofen abgeschlossen ist, werden die Fahrzeugräder zusammen mit dem Werkstückträger wieder aus dem Trocknerraum heraus gefördert. Dies bedeutet, dass die Werkstückträger zusammen mit den Fahrzeugrädern im Durchlauf durch den Trocknerraum gefördert werden.

Mit den zu trocknenden Fahrzeugrädern, oder allgemein den Werkstücken, muss somit jedes Mal auch der Werkstückträger aufgeheizt werden, der nach dem Durchlauf durch den Trockenofen auch wieder mit den Werkstücken abkühlt.

Abhängig von dem Verhältnis zwischen dem Gewicht des Werkstückträgers und dem Gewicht der Werkstücke auf dem Werkstückträger wird bei jedem Trockenvorgang ein beträchtlicher Energieanteil zum Aufheizen des Werkstückträgers verbraucht, was die Gesamtenergiebilanz der Trockenvorrichtung im Hinblick auf die zu trocknenden Werkstücke signifikant verschlechtert und die Gesamtbetriebskosten der Anlage somit erhöht.

Es ist daher Aufgabe der Erfindung, eine Vorrichtung und ein Verfahren zum Trocknen von Werkstücken der eingangs genannten Art zu schaffen, bei denen die Energiebilanz verbessert ist.

Diese Aufgabe wird bei einer Vorrichtung der eingangs genannten Art dadurch gelöst, dass
f) der Trockentunnel zweietagig ausgebildet ist und einen ersten Tunnelförderer und einen zweiten Tunnelförderer für Werkstückträger umfasst, so dass mit Werkstücken beladene Werckstückträger in zwei Etagen durch den Trockentunnel führbar sind, wobei die Tunnelförderer vertikal übereinander angeordnet sind und Werkstückträger mittels eines Vertikalumsetzers von dem ersten Tunnelförderer zu dem zweiten Tunnelförderer förderbar sind;
g) im Trocknerraum eine Übergabeeinrichtung mit einem vertikal verfahrbaren Förderschlitten angeordnet ist, mittels welcher Werkstückträger aus der Vorwärmzone in den Trockentunnel und umgekehrt förderbar sind und deren Förderschlitten eine erste Förderauflage und eine zweite Förderauflage mit sich führt, die vertikal übereinander angeordnet sind, wobei der Förderschlitten so positionierbar ist, dass die erste Förderauflage mit dem ersten Tunnelförderer und die zweite Förderauflage mit dem zweiten Tunnelförderer zusammenarbeiten kann.

Der Weg der Werkstückträger durch den Trockentunnel wird damit verdoppelt, wodurch der zur Verfügung stehende Raum effizient genutzt werden oder der Trockentunnel gegebenenfalls kürzer gebaut werden kann, als ohne diese Maßnahmen.

Die werden Werkstückträger lediglich beim Anlaufen der Vorrichtung aufgeheizt und bleiben dann in einem Betriebstemperaturbereich bleiben. Dabei kann die Betriebstemperatur der Werkstückträger im Trocknerraum zwar in einem Bereich von mehreren 10°C schwanken, die Werkstückträger müssen jedoch nicht mehr bei jedem Durchlauf von Werkstücken von etwa Umgebungstemperatur auf die Betriebstemperatur im Trocknerraum erwärmt werden, wie es der Fall ist, wenn die Werkstückträger mit den Werkstücken im Durchlauf durch die Vorrichtung gefördert werden. Hierdurch wird insgesamt ein geringerer Anteil der zum Trocknen der Werkstücke benötigten Gesamtenergie zum Erwärmen der Werkstückträger verwendet, wodurch die Energiebilanz der Anlage verbessert ist.

Der Trocknerraum umfasst eine Vorwärmzone und einen damit verbundenen Trockentunnel, wobei in der Vorwärmzone eine Temperatur herrscht, die niedriger ist als die Temperatur im Trockentunnel, und die Vorwärmzone über den wenigstens einen Zugang von außen zugänglich ist. Da es über den Zugang zu einem Wärmeverlust kommt, kann dieser so geringer gehalten werden, als wenn der Zugang direkt zu dem Trockentunnel mit der höheren Temperatur führen würde.

Um für einen effektiven Umlauf der Werkstückträger im Trocknerraum zu sorgen, ist im Trocknerraum die Übergabeeinrichtung mit dem vertikal verfahrbaren Förderschlitten angeordnet. So kann in einem Förderzyklus mit zwei Bewegungsschritten des Förderschlittens ein Werkstückträger mit zu trocknenden Werkstücken in den Trockentunnel eingebracht und ein Werkstückträger mit getrockneten Werkstückträgern aus dem Trockentunnel ausgebracht werden. In diesem Fall erfolgt das Zuführen von zu trocknenden Werkstücken in den Trockentunnel und das Abführen von getrockneten Werkstücken aus dem Trockentunnel an ein und demselben Tunnelende.

Es ist außerdem wärmetechnisch von Vorteil, wenn der Trockentunnel auf einem anderen, insbesondere höheren, Höhenniveau angeordnet ist als die Vorwärmzone.

Ein alternatives Umlaufkonzept kann vorteilhaft verwirklicht sein, wenn der Vertikalförderer als Abgabeeinrichtung dient, mittels welcher getrocknete Werkstücke aus dem Trockentunnel über dessen eines Tunnelende heraus förderbar sind, und eine Zuführeinrichtung vorhanden ist, mittels welcher zu trocknende Werkstücke aus der Vorwärmzone in den Trockentunnel über dessen anderes Tunnelende hinein förderbar sind.

Im Hinblick auf das Verfahren wird die oben genannte Aufgabe dadurch gelöst, dass
e) die mit Werkstücken beladenen Werkstückträger mittels eines ersten Tunnelförderers und eines zweiten Tunnelförderers, die vertikal übereinander angeordnet sind, in zwei Etagen durch den Trockentunnel geführt werden, wobei die Werkstückträger mittels eines Vertikalumsetzers von dem ersten Tunnelförderer zu dem zweiten Tunnelförderer gefördert werden.

Die Vorteile hierzu und zu den nachfolgend erläuterten Maßnahmen entsprechen sinngemäß den Vorteilen, die zu den korrespondierenden Maßnahmen bei der Vorrichtung erörtert wurden.

Dabei ist der Trockentunnel vorzugsweise auf einem anderen, insbesondere höheren, Höhenniveau angeordnet ist als die Vorwärmzone.

Die Werkstückträger werden dabei vorzugsweise mittels einer Übergabeeinrichtung aus der Vorwärmzone in den Trockentunnel und umgekehrt gefördert, die einen Förderschlitten mit einer ersten Förderauflage und einer zweiten Förderauflage umfasst, die vertikal übereinander angeordnet sind, wobei der Förderschlitten so positioniert werden kann, dass die erste Förderauflage mit dem ersten Tunnelförderer und die zweite Förderauflage mit dem zweiten Tunnelförderer zusammenarbeiten kann.

Alternativ werden getrocknete Werkstücke mittels des Vertikalförderers aus dem Trockentunnel über dessen eines Tunnelende heraus gefördert, und zu trocknende Werkstücke mittels einer Zuführeinrichtung aus der Vorwärmzone in den Trockentunnel über dessen anderes Tunnelende hinein gefördert.

Nachstehend werden Ausführungsbeispiele der Erfindung anhand der Zeichnungen näher erläutert. In diesen zeigen:
- Figur 1: einen Vertikalschnitt eines Trockenofens für Fahrzeugräder gemäß einem ersten Ausführungsbeispiel entlang der jeweils gewinkelten Schnittlinie I-I in den Figuren 2 und 3;
- Figur 2: einen weiteren Vertikalschnitt des Trockenofens entlang der gewinkelten Schnittlinie II-II in Figur 1;
- Figur 3: einen Horizontalschnitt des Trockenofens entlang der gewinkelten Schnittlinie III-III in Figur 1;
- Figur 4: einen weiteren Horizontalschnitt des Trockenofens entlang der Schnittlinie IV-IV in Figur 1;
- Figur 5: einen der Figur 2 entsprechenden Vertikalschnitt eines Trockenofens nicht gemäß der Erfindung.

In den Figuren 1 bis 4 ist als erstes Ausführungsbeispiel für eine Vorrichtung zum Trocknen von Gegenständen ein Trockenofen insgesamt mit 10 bezeichnet, in welchem Werkstücke getrocknet werden. Als Werkstücke sind beim vorliegenden Ausführungsbeispiel Fahrzeugräder 12 für Kraftfahrzeuge veranschaulicht, die in dem Trockenofen 10 getrocknet werden, nachdem sie in einem oder mehreren vorhergehenden Behandlungsschritten mit einer Oberflächenbeschichtung, wie beispielsweise einem Lack, versehen worden sind.

Der Trockenofen 10 umfasst ein wärmeisoliertes Trocknergehäuse 14, welches einen Trocknerraum 16 begrenzt. Mit einem insgesamt mit 18 gekennzeichneten Fördersystem werden Werkstückträger 20 durch den Trocknerraum 16 gefördert, die mit Fahrzeugrädern 12 beladen sind. Beim vorliegenden Ausführungsbeispiel kann jeder Werkstückträger 20 drei Fahrzeugräder 12 aufnehmen.

Der Trocknerraum 16 des Trockenofens 10 umfasst eine Vorwärm- und Auslaufzone 22 auf einem ersten Höhenniveau und einen Trockentunnel 24, der sich auf einem zweiten Höhenniveau befindet, das höher ist als das erste Höhenniveau der Vorwärm- und Auslaufzone 22. Die Vorwärm- und Auslaufzone 22 und der Trockentunnel 24 sind dabei über einen Übergaberaum 26 des Trocknerraumes 16 miteinander verbunden. In der Vorwärm- und Auslaufzone 22 herrscht eine Temperatur von etwa 70°C bis 80°C, wogegen im Trockentunnel 24 etwa 180°C vorliegen. Die Temperaturen werden mit Heizeinrichtungen erzeugt und aufrechterhalten, wie sie an und für sich bekannt sind und die der Übersichtlichkeit halber nicht eigens gezeigt sind.

Der Trockentunnel 24 bildet somit den eigentlichen Trockenraum, in welchem der gewünschte Trockenvorgang abläuft und in welchem die höchste Temperatur innerhalb des Trocknergehäuses 14 herrscht.

In der Vorwärm- und Auslaufzone 22 sind ein erster Kettenförderer 28 und ein zweiter Kettenförderer 30 parallel nebeneinander angeordnet, die von einer Querförderstation 32, die sich vor einem Zugang 34 im Ofengehäuse 14 befindet, zum Übergaberaum 26 verlaufen. Über den Zugang 34 ist der Trocknerraum 16 des Trockenofens 10 von außen zugänglich. Kettenförderer sind in vielen Varianten an und für sich bekannt, weshalb auf eine detailliertere Beschreibung verzichtet wird.

Der erste Kettenförderer 28 dient als Zulaufförderer und fördert Werkstückträger 20 von der Querförderstation 32 in einer Transportrichtung T1 zum Übergaberaum 26, während der zweite Kettenförderer 30 als Auslaufförderer dient und Werkstückträger 20 von einer Übergabestation 36 in einer Transportrichtung T2 zur Querförderstation 32 fördert.

Die Transportrichtungen T1 und T2 sind nur in Figur 4 gezeigt und verlaufen parallel, geben jedoch entsprechend einander entgegengesetzte Transportrichtungen vor. Die Querförderstation 32 und die Übergabestation 36 können die Werkstückträger 20 auch in Richtungen senkrecht zu den Transportrichtungen T1 und T2 fördern und umfassen hierzu in an und für sich bekannter Weise zusammenarbeitende Hub-/Senktische und Förderketten, die nicht eigens mit einem Bezugszeichen versehen sind.

Die Querförderstation 32 bietet dabei eine erste Förderposition 32a und eine zweite Förderposition 32b für Werkstückträger 20. In der ersten Förderposition 32a ist ein Werkstückträger 20 sowohl neben dem Auslaufförderer 30 als auch neben dem Zugang 34 im Ofengehäuse 14 angeordnet. In der zweiten Förderposition 32b ist ein Werkstückträger 20 neben dem Zulaufförderer 28 und neben der ersten Förderposition 32a angeordnet.

Im Trockentunnel 24 des Trockenofens 10 sind ein erster, oberer und ein zweiter, unterer Tunnelförderer 38, 40 für die Werkstückträger 20 vertikal übereinander angeordnet, wodurch der Trockentunnel 24 zwei Etagen umfasst. Diese beiden Tunnelförderer 38, 40 sind wieder in an und für sich bekannter Weise als Kettenförderer ausgebildet und verlaufen und fördern beim vorliegenden Ausführungsbeispiel in Richtungen T3 und T4, die im rechten Winkel zu den Transportrichtungen T1 und T2 des Zulaufförderers 28 bzw. des Auslaufförderers 30 in der Vorwärm- und Auslaufzone 22 und in entgegen gesetzte Richtungen zueinander verlaufen. Die Transportrichtungen T3 und T4 sind lediglich in Figur 2 gezeigt. Dabei werden die Werkstückträger 20 quer zu ihrer Längsrichtung gefördert.

Die beiden Tunnelförderer 38, 40 verlaufen zwischen dem Übergaberaum 26 und einem Vertikalförderer in Form eines Vertikalumsetzers 42 am gegenüberliegenden Ende des Trockentunnels 24. Mit dem Vertikalumsetzer 42 können Werkstückträger 20 von dem oberen Tunnelförderer 38 auf den unteren Tunnelförderer 40 umgesetzt werden. Hierzu umfasst der Vertikalumsetzter 42 einen an einer Vertikalschiene 44 vertikal verfahrbaren Umsetzschlitten 46 mit einer Umsetzauflage 48, die wahlweise in einer oberen Aufnahmestellung des Umsetzschlittens 46 fördertechnisch fluchtend zu dem oberen Tunnelförderer 38 oder in einer unteren Abgabestellung des Umsetzschlittens 46 fördertechnisch fluchtend zu dem unteren Tunnelförderer 40 ausgerichtet ist. Unter einer fördertechnisch fluchtenden Ausrichtung oder Anordnung zweier Förderkomponenten zueinander soll vorliegend verstanden werden, dass ein Werkstückträger 20 dann von einer Förderkomponente an eine andere Förderkomponente übergeben werden kann.

Die Umsetzauflage 48 kann Werkstücke 20 sowohl von dem oberen Tunnelförderer 38 aus dessen Transportrichtung T3 aufnehmen als auch an den unteren Tunnelförderers 40 in dessen Transportrichtung T4 abgegeben.

Im Übergaberaum 26 des Trockenofens 10 ist eine Übergabeeinrichtung 50 angeordnet, mittels welcher Werkstückträger 20 aus der Vorwärm- und Auslaufzone 22 in den Trockentunnel 24 angehoben bzw. aus dem Trockentunnel 24 in die Vorwärm- und Auslaufzone 22 abgesenkt werden können.

Die Übergabeeinrichtung 50 umfasst einen zweietagigen Förderschlitten 52, der eine obere Förderauflage 54 und eine vertikal darunter angeordnete untere Förderauflage 56 umfasst, die baulich der Umsetzauflage 48 des Vertikalumsetzers 42 im Trockentunnel 24 entspricht. Die obere Förderauflage 54 kann einen Werkstückträger 20 in Richtung der Transportrichtung T3 des oberen Tunnelförderers 38 abgeben, während die untere Förderauflage 56 des Förderschlittens 52 einen Werkstückträger 20 aus der Richtung der Transportrichtung T4 des unteren Tunnelförderers 40 aufnehmen kann.

Der Förderschlitten 52 kann entlang einer Führungsstruktur 58 vertikal verfahren werden, wobei drei Arbeitsstellungen von Interesse sind.

In einer ersten, obersten Arbeitsstellung fluchtet die obere Förderauflage 54 des Förderschlittens 52 fördertechnisch mit dem oberen Tunnelförderer 38, während die untere Förderauflage 56 des Förderschlittens 52 fördertechnisch mit dem unteren Tunnelförderer 40 im Trockentunnel 24 fluchtet. Diese Arbeitsstellung des Förderschlittens 52 ist in Figur 2 zu erkennen.

In einer zweiten, mittleren Arbeitstellung des Förderschlittens 52 fluchtet dessen untere Förderauflage 56 fördertechnisch mit dem Zulaufförderer 28 in der Vorwärm- und Auslaufzone 22 sowie mit der Übergabestation 36 im Übergaberaum 26.

In einer dritten, untersten Arbeitsstellung des Förderschlittens 52 fluchtet dagegen dessen obere Förderauflage 54 fördertechnisch sowohl mit dem Zulaufförderer 28 in der Vorwärm- und Auslaufzone 22 sowie mit der Übergabestation 36 im Übergaberaum 26.

Vor dem Zugang 34 im Trocknergehäuse 14 zum Trocknerraum 16 ist eine Umsetzeinrichtung 60 angeordnet, die beim vorliegenden Ausführungsbeispiel in Form eines mehrachsigen Handhabungsroboters 62 ausgebildet ist. Der Handhabungsroboter 62 führt eine nur schematisch dargestellte Greifeinheit 64 mit sich, die an die Anordnung der Fahrzeugräder 12 auf den Werkstückträgern 20 angepasst ist und mittels welcher drei Fahrzeugräder 12 aufgenommen werden können.

Der Handhabungsroboter 62 kann einerseits durch den Zugang 34 hindurch die Förderposition 32a des Querförderer 32 in der Vorwärm- und Auslaufzone 22 erreichen. Andererseits ist im Arbeitsbereich des Handhabungsroboters 62 ein Werkstückförderer 66 in Form eines weiteren Kettenförderers angeordnet, mit dem zu trocknende Fahrzeugräder 12 auf Werkstückträgern 68 zum Trockenofen 10 hin und getrocknete Fahrzeugräder 12 auf diesen Werkstückträgern 68 von dem Trockenofen 10 weg gefördert werden.

Der oben beschriebene Trockenofen 10 wird nun wie folgt betrieben:
Als Ausgangssituation sei die Anordnung der einzelnen Förderkomponenten sowie Werkstückträger 20 mit Fahrzeugrädern 12 angenommen, die in den Figuren 1 bis 4 gezeigt ist. Demnach befindet sich in der ersten Förderposition 32a des Querförderstation 32 ein unbeladener Werkstückträger 20 und in dessen zweiter Förderposition 32b ein mit Fahrzeugrädern 12 beladener Werkstückträger 20.

Auf dem Zulaufförderer 28 befinden sich Werkstückträger 20 mit zu trocknenden Fahrzeugrädern 12, während der Auslaufförderer 30 bereits getrocknete Fahrzeugräder 12 auf Werkstückträgern 20 fördert.

Auf den Tunnelförderern 38 und 40 befinden sich Werkstückträger 20 mit Fahrzeugrädern 12, die gerade getrocknet werden.

Die Umsetzauflage 48 des Umsetzschlittens 46 des Vertikalumsetzers 42 hat einen beladenen Werkstückträger 20 von dem oberen Tunnelförderer 38 aufgenommen, wobei sich der Umsetzschlitten 46 noch in seiner oberen Aufnahmestellung befindet.

Der Förderschlitten 52 der Übergabeeinrichtung 50 nimmt seine oberste Arbeitsstellung ein, wobei seine obere Förderauflage 54 einen beladenen Werkstückträger 20 trägt und seine untere Förderauflage 56 leer ist. Auch die Übergabestation 36 ist leer.

Auf dem Werkstückförderer 66 ist vor dem Handhabungsroboter 62 ein Werkstückträger 68 mit zu trocknenden Fahrzeugrädern 12 positioniert.
Der Handhabungsroboter 62 nimmt nun mit seiner Greifeinheit 64 diese zu trocknenden Fahrzeugräder 12 von dem Werkstückträger 68 auf und bringt sie durch den Zugang 34 im Trocknergehäuse 14 in die Vorwärm- und Auslaufzone 22 hinein. Dort setzt er die Fahrzeugräder 12 auf den Werkstückträger 20 in der ersten Förderposition 32a der Querförderstation 32 ab. Der nun leere Werkstückträger 68 auf dem Werkstückförderer 66 bleibt dort in seiner Position.

Zunächst wird nun der Umsetzschlitten 46 des Vertikalumsetzers 42 im Trockentunnel 24 vertikal nach unten in seine untere Abgabestellung verfahren.

Dann werden die beladenen Werkstückträger 20 auf dem unteren Tunnelförderer 40 in dessen Förderrichtung T4 gefördert, wobei der dem Übergaberaum 26 benachbarte beladene Werkstückträger 20 an die untere Förderauflage 56 des Förderschlittens 52 der Übergabeeinrichtung 50 übergeben wird. Zugleich rückt der beladene Werkstücksträger 20 auf dem Umsetzschlitten 46 des Vertikalumsetzers 42 auf den unteren Tunnelförderer 40 nach. Dann wird der Umsetzschlitten 46 vertikal nach oben in seine obere Aufnahmestellung verfahren.

Die Fahrzeugräder 12 auf dem nun auf der unteren Förderauflage 56 des Förderschlittens 52 angeordneten Werkstückträgers 20 haben den Trockentunnel 24 durchlaufen, wodurch der gewünschte Trockenprozess abgeschlossen ist.

Die Werkstückträger 20 auf dem oberen Tunnelförderer 38 werden nun in dessen Transportrichtung T3 in Richtung auf den Vertikalumsetzer 42 gefördert, wobei ein Werkstückträger 20 auf dessen Umsetzauflage 48 auffährt. Zugleich wird der Werkstückträger 20 auf der oberen Förderauflage 54 des Förderschlittens 52 der Übergabeeinrichtung 50 von dieser auf den oberen Tunnelförderer 38 aufgefahren.

Sodann wird der Förderschlitten 52 der Übergabeeinrichtung 50 in seine mittlerer Arbeitsstellung gefahren und der Werkstückträger 20 auf der unteren Förderauflage 56 in horizontaler Richtung an die Übergabestation 36 übergeben.

Nun wird der Förderschlitten 52 der Übergabeeinrichtung 50 in seine unterste Arbeitsstellung gefahren und die Werkstückträger 20 auf dem Zulaufförderer 28 in dessen Transportrichtung T1 in Richtung auf den Förderschlitten 52 bewegt, wobei ein beladener Werkstückträger 20 auf dessen obere Förderauflage 54 auffährt. Der Förderschlitten 52 wird dann wieder in seine oberste Arbeitsstellung gefahren.

Zugleich wird der Werkstückträger 20 von der zweiten Förderposition 32b der Querförderstation 32 an den Zulaufförderer 28 übergeben, so dass die zweite Förderposition 32b nun frei ist.

Die Querförderstation 32 bringt nun den frisch von außen mit noch zu trocknenden Fahrzeugrädern 12 beladenen Werkstückträger 20 aus der ersten Förderposition 32a in die zweite Förderposition 32b. Dann werden die Werkstücksträger 20 auf dem Auslaufförderer 30 in Richtung auf die Querförderstation 32 bewegt und der in Transportrichtung T2 vorderste Werkstückträger 20 an die Querförderstation 32 übergeben, wo er die erste Förderposition 32a vor dem Zugang 34 im Trocknergehäuse 14 einnimmt. Der Werkstückträger 20 auf der Übergabestation 36 wird dabei auf den Auslaufförderer 28 nachgeschoben.

Der Handhabungsroboter 62 nimmt nun die getrockneten Fahrzeugräder 12 des Werkstückträgers 20 in der ersten Förderposition 32a der Querförderstation 32 auf, wobei der Werkstückträger 20 in der Vorwärm- und Auslaufzone 22 verbleibt. Der Handhabungsroboter 62 übergibt diese getrockneten Fahrzeugräder 12 an den leeren Werkstückträger 68, der auf dem Werkstückförderer 66 wartet. Dieser fördert den nun mit den getrockneten Fahrzeugrädern 12 beladenen Werkstückträger 68 weiter, z.B. zu einer Kühlzone für die Fahrzeugräder 12. Dabei rückt ein neuer Werkstückträger 68, der jedoch zu trocknende Fahrzeugräder 12 mit sich führt, an dessen Stelle vor dem Handhabungsroboter 62 nach und der oben erläuterte Zyklus wird wiederholt.

Durch die Umsetzeinrichtung 60 können somit sowohl zu trocknende Fahrzeugräder 12 an einen Werkstückträger 20 übergeben werden, der sich im Trocknerraum 16 befindet, als auch getrocknete Fahrzeugräder 12 von einem Werkstückträger 20 entnommen werden, der sich im Trocknerraum 16 befindet. Hierdurch ist es möglich, dass die Werkstückträger 20 im Umlauf durch den Trocknerraum 16 gefördert werden können, ohne diesen zu verlassen.

Dadurch kühlen die Werkstückträger 20 nur wenig aus, bevor sie wieder dem Trockentunnel 24 zugeführt werden und es erfolgt ein geringerer Wärmeeintrag in die Werkstückträger 20 als in dem Fall, in dem Werkstückträger nicht im Umlauf, sondern im Durchlauf durch einen Trockenofen geführt werden. Bei den oben beispielhaft angegeben Temperaturen von 70°C bis 80°C in der Vorwärm- und Auslaufzone 22 und von etwa 180°C im Trockentunnel 24 kühlen die Werkstückträger 20 z.B. nur auf etwa 150°C ab.

Bei einer Abwandlung des oben erläuterten Trockenofens 10 können auch mehrer Zugänge und nicht nur der einzige Zugang 34 vorhanden sein. Beispielsweise kann ein zweiter Zugang in Transportrichtung T2 vor dem Zugang 34 vorhanden sein, über welchen eine zweite Umsetzeinrichtung den Auslaufförderer 30 erreichen kann. Dann können bereits getrocknete Fahrzeugräder 12 mittels der zweiten Umsetzeinrichtung über den zweiten Zugang von einem Werkstückträger 20 auf dem Auslaufförderer 30 entnommen werden und zu trocknende Fahrzeugräder 12 taktgleich über den Zugang 34 auf einen bereits geleerten Werkstückträger 20 aufgebracht werden. Hierdurch kann die Taktzahl und damit der Durchsatz des Trockenofens 10 erhöht werden.

Bei einer weiteren nicht eigens gezeigten Abwandlung ist der Zugang 34 als Schleuse ausgebildet, durch welche ein Wärmeaustrag über die Öffnung zur Vorwärm- und Auslaufzone 22 verringert wird. Eine derartige Schleuse kann z.B. als einfaches Rolltor ausgebildet sein. Wenn mehrere Zugänge vorhanden sind, können diese entsprechend alle als derartige Schleuse vorliegen.

In Figur 5 ist als nicht erfindungsgemäßes Ausführungsbeispiel ein Trockenofen 70 mit gegenüber dem Trockenofen 10 anderem Förderkonzept gezeigt. Bei dem Trockenofen 70 tragen Komponenten, die denjenigen des Trockenofens 10 nach den Figuren 1 bis 4 entsprechen, dieselben Bezugszeichen. Hierbei gilt das oben zum Trockenofen 10 Gesagte sinngemäß entsprechend auch für den Trockenofen 70, sofern nachfolgend nichts anderes erläutert wird.

Bei dem Trockenofen 70 ist die gemeinsame Vorwärm- und Auslaufzone 22 des Trocknerraumes 16 aufgelöst und räumlich in eine eigene Vorwärmzone 72 und eine eigene Auslaufzone 74 des Trocknerraumes 16 getrennt.

Anstelle des Übergaberaums 26 ist nun ein Zuführraum 76 neben dem einen Ende des Trockentunnels 24 vorgesehen, während ein Abgaberaum 78 neben dem gegenüberliegenden Ende des Trockentunnels 24 angeordnet ist. Die Vorwärmzone 72 befindet sich vertikal unter dem Zuführraum 76, während die Auslaufzone 74 vertikal unter dem Abgaberaum 78 liegt.

Anstelle der Übergabeeinrichtung 50 mit dem Förderschlitten 52 und den beiden Förderauflagen 54 und 56 ist nun eine Zuführeinrichtung 80 mit einem einetagigen Zuführschlitten 82 vorhanden, der nur eine einzige Schlittenauflage 84 mit sich führt. Die Schlittenauflage 84 kann einen Werkstückträger 20 sowohl in Richtung der Transportrichtung T3 des oberen Tunnelförderers 38 abgeben als auch einen Werkstückträger 20 aus der Richtung der Transportrichtung T4 des unteren Tunnelförderers 40 aufnehmen. Der Zuführschlitten 82 kann entlang einer Führungsstruktur 86 vertikal verfahren werden, die sich von der Vorwärmzone 72 nach oben in den Zuführraum 76 erstreckt und diese fördertechnisch miteinander verbindet. Hierbei sind nun folgende drei Arbeitsstellungen des Zuführschlittens 82 von Interesse:
In einer ersten, obersten Arbeitsstellung fluchtet die Schlittenauflage 84 des Zuführschlittens 82 fördertechnisch mit dem oberen Tunnelförderer 38, wie es in Figur 5 gezeigt ist.

In einer zweiten, mittleren Arbeitstellung des Zuführschlittens 82 fluchtet dessen Schlittenauflage 84 fördertechnisch mit dem unteren Tunnelförderer 40 im Trockentunnel 24.

In einer dritten, untersten Arbeitsstellung des Zuführschlittens 52 befindet sich dieser in der Vorwärmzone 72 vor einem Zuführzugang 88 des Trocknergehäuses 14, der zur Vorwärmzone 72 führt und z.B. durch ein Rolltor verschlossen werden kann.

Anstelle des Vertikalumsetzers 42 des Trockenofens 10, mit welchem Werkstückträger 20 von dem oberen Tunnelförderer 38 auf den unteren Tunnelförderer 40 umgesetzt werden können, ist beim Trockenofen 70 eine ebenfalls einen Vertikalförderer bildenden Abgabeeinrichtung 90 vorgesehen, die einen Abgabeschlitten 92 mit ebenfalls nur einer einzigen Schlittenauflage 94 umfasst. Die Schlittenauflage 94 der Abgabeeinrichtung 90 kann einen Werkstückträger 20 sowohl aus Richtung der Transportrichtung T3 des oberen Tunnelförderers 38 aufnehmen als auch einen Werkstückträger 20 in Richtung der Transportrichtung T4 des unteren Tunnelförderers 40 abgeben.

Der Abgabeschlitten 92 kann entlang einer Führungsstruktur 96 vertikal verfahren werden, die sich von der Auslaufzone 74 nach oben in den Abgaberaum 78 erstreckt und diese fördertechnisch miteinander verbindet. Bei der Abgabeeinrichtung 90 sind dabei folgende drei Arbeitsstellungen des Abgabeschlittens 92 hervorzuheben:
In einer ersten, obersten Arbeitsstellung fluchtet die Schlittenauflage 94 des Abgabeschlittens 92 fördertechnisch mit dem oberen Tunnelförderer 38.

In einer zweiten, mittleren Arbeitstellung des Abgabeschlittens 92 fluchtet dessen Abgabeauflage 94 fördertechnisch mit dem unteren Tunnelförderer 40 im Trockentunnel 24.

In einer dritten, untersten Arbeitsstellung des Abgabeschlittens 92 befindet sich dieser in der Auslaufzone 74 vor einem Abgabezugang 98 des Trocknergehäuses 14, der zur Auslaufzone 74 führt und wieder durch ein Rolltor verschließbar sein kann.

Anstelle des Werkstückförderers 66 sind beim Trockenofen 70 ein Zuführförderer 100 und ein Abgabeförderer 102 vorhanden, welche jeweils als Kettenförderer ausgebildet sind. Der Zuführförderer 100 fördert zu trocknende Fahrzeugräder 12 auf Werkstückträgern 104 zum Trockenofen 70 hin und der Abgabeförderer 102 fördert getrocknete Fahrzeugräder 12 auf separat geführten Werkstückträgern 106 von dem Trockenofen 70 weg.

Die Umsetzeinrichtung 60 umfasst beim Trockenofen 70 einen Zuführroboter 108, der vor dem Zuführzugang 88 angeordnet ist, und einen Entnahmeroboter 110, der vor dem Abgabezugang 98 angeordnet ist, wobei beide Roboter 108 und 110 baulich dem Handhabungsroboter 62 des Trockenofens 10 entsprechen.

Der Zuführroboter 108 kann einerseits durch den Zuführzugang 88 hindurch die Schlittenauflage 84 des Zuführschlittens 82 der Zuführeinrichtung 80 erreichen. Andererseits befindet sich der Zuführförderer 100 im Arbeitsbereich des Zuführroboters 108. In analoger Weise kann der Entnahmeroboter 110 einerseits durch den Abgabezugang 98 hindurch die Schlittenauflage 94 des Abgabeschlittens 92 der Abgabeeinrichtung 80 und andererseits den Abgabeförderer 102 erreichen.

Der oben beschriebene Trockenofen 70 wird nun wie folgt betrieben:
Als Ausgangssituation sei jetzt die Anordnung der einzelnen Förderkomponenten sowie Werkstückträger 20 mit oder ohne Fahrzeugrädern 12 angenommen, die in Figur 5 gezeigt ist.

Demnach befinden sich auf dem oberen Tunnelförderer 38 Werkstückträger 20 mit Fahrzeugrädern 12, die gerade getrocknet werden, wogegen auf dem unteren Tunnelförderer 38 nur unbeladene Werkstückträger 20 transportiert werden.

Der Zuführschlitten 82 der Zuführeinrichtung 80 befindet sich in seiner obersten Arbeitsstellung neben dem oberen Tunnelförderer 38 und ist leer, d.h. auf dessen Schlittenauflage 84 befindet sich auch kein Werkstückträger 20. Auf dem Zuführförderer 100 außerhalb des Trocknergehäuses 14 ist ein beladener Werkstückträger 104 vor dem Zuführroboter 108 positioniert, dessen Greifeinheit 64 ihrerseits leer ist.

Der Abgabeschlitten 92 der Abgabeeinrichtung 90 hat dagegen seine unterste Arbeitsstellung neben dem Abgabezugang 98 eingenommen und trägt einen Werkstückträger 20, wobei der Entnahmeroboter 110 gerade getrocknete Fahrzeugräder 12 von dem Werkstückträger 20 aufgenommen hat. Neben dem Entnahmeroboter 110 ist ein leerer Werkstückträger 106 auf dem Abgabeförderer 102 positioniert.

Zunächst führt der Entnahmeroboter 110 die getrockneten Fahrzeugräder 12 durch den Abgabezugang 98 aus der Auslaufzone 74 und damit aus dem Trocknerraum 16 heraus und legt sie auf den Werkstückträger 106 ab. Dann fahren die beiden Schlitten 82 und 92 der Zuführeinrichtung 80 und der Abgabeeinrichtung 90 in ihre mittlere Arbeitstellung jeweils neben den unteren Tunnelförderer 40 im Trockentunnel 24.

Die Werkstückträger 20 auf dem unteren Tunnelförderer 40 werden nun in dessen Transportrichtung T4 gefördert, wobei ein unbeladener Werkstückträger 20 auf die Schlittenauflage 84 des Zuführschlittens 82 auffährt. Zugleich wird der unbeladene Werkstückträger 20 auf der Schlittenauflage 94 des Abgabeschlittens 92 auf den unteren Tunnelförderer 40 aufgefahren, so dass der Abgabeschlitten 92 leer ist.

Der Zuführschlitten 82 fährt dann mit dem unbeladenen Werkstückträger 20 in seine unterste Arbeitsstellung vor dem Zuführzugang 88, wo er mittels des Zuführroboters 108 mit zu trocknenden Fahrzeugrädern 12 beladen wird.

Sowohl der nun beladene Zuführschlitten 82 als auch der leere Abgabeschlitten 92 fahren dann in ihre jeweils oberste Arbeitsstellung neben den oberen Tunnelförderer 38. Die beladenen Werkstückträger 20 auf dem oberen Tunnelförderer 38 werden nun in dessen Transportrichtung T3 gefördert, wobei ein beladener Werkstückträger 20 auf die Schlittenauflage 94 des Abgabeschlittens 92 auffährt und der beladene Werkstückträger 20 von der Schlittenauflage 84 des Zuführschlittens 82 auf den oberen Tunnelförderer 38 auffährt, so dass nun der Zuführschlitten 82 leer ist, wie es in Figur 5 gezeigt ist.

Der Abgabeschlitten 92 fährt hiernach in seine unterste Arbeitstellung vor dem Abgabezugang 98 im Trocknergehäuse 14, wo die Fahrzeugräder 12 von dem Entnahmeroboter 110 aufgenommen und an den Abgabeförderer 102 übergeben werden.

Sodann wiederholt sich der Zyklus.

Auch bei dem Trockenofen 70 können durch die Umsetzeinrichtung 60 sowohl zu trocknende Fahrzeugräder 12 an einen Werkstückträger 20 übergeben werden, der sich im Trocknerraum 16 befindet, als auch getrocknete Fahrzeugräder 12 von einem Werkstückträger 20 entnommen werden, der sich im Trocknerraum 16 befindet. Hierdurch ist es möglich, dass die Werkstückträger 20 im Umlauf durch den Trocknerraum 16 gefördert werden können, ohne diesen zu verlassen.

## Patentansprüche

1. Vorrichtung zum Trocknen von Werkstücken, insbesondere von Fahrzeugrädern, mit
a) einem Trocknergehäuse (14), welches einen Trocknerraum (16) begrenzt und wenigstens einen Zugang (34; 88, 98) zu dem Trocknerraum (16) aufweist;
b) einem Fördersystem (18), mittels welchem mit Werkstücken (12) beladene Werkstückträger (20) durch den Trocknerraum (16) förderbar sind;
wobei
c) eine Umsetzeinrichtung (60) vorhanden ist, durch welche
ca) zu trocknende Werkstücke (12) an einen Werkstückträger (20) übergebbar sind, der sich im Trocknerraum (16) befindet;
cb) getrocknete Werkstücke (12) von einem Werkstückträger (20) entnehmbar sind, der sich im Trocknerraum (16) befindet;
so dass
d) die Werkstückträger (20) im Umlauf durch den Trocknerraum (16) förderbar sind, ohne diesen zu verlassen;
e) der Trocknerraum (16) eine Vorwärmzone (22; 72) und einen damit verbundenen Trockentunnel (24) umfasst, wobei die Vorrichtung eingerichtet ist, dass in der Vorwärmzone (22; 72) eine Temperatur herrscht, die niedriger ist als die Temperatur im Trockentunnel (24), und die Vorwärmzone (22; 72) über den wenigstens einen Zugang (34; 88) von außen zugänglich ist,
**dadurch gekennzeichnet, dass**
f) der Trockentunnel (24) zweietagig ausgebildet ist und einen ersten Tunnelförderer (38) und einen zweiten Tunnelförderer (40) für Werkstückträger (20) umfasst, so dass mit Werkstücken (12) beladene Werkstückträger (20) in zwei Etagen durch den Trockentunnel (24) führbar sind, wobei die Tunnelförderer (38, 40) vertikal übereinander angeordnet sind und Werkstückträger (20) mittels eines Vertikalförderers (42; 90) von dem ersten Tunnelförderer (38) zu dem zweiten Tunnelförderer (40) förderbar sind;
g) im Trocknerraum (16) eine Übergabeeinrichtung (50) mit einem vertikal verfahrbaren Förderschlitten (52) angeordnet ist, mittels welcher Werkstückträger (20) aus der Vorwärmzone (22) in den Trockentunnel (24) und umgekehrt förderbar sind und deren Förderschlitten (52) eine erste Förderauflage (54) und eine zweite Förderauflage (56) mit sich führt, die vertikal übereinander angeordnet sind, wobei der Förderschlitten (52) so positionierbar ist, dass die erste Förderauflage (54) mit dem ersten Tunnelförderer (38) und die zweite Förderauflage (56) mit dem zweiten Tunnelförderer (40) zusammenarbeiten kann.

2. Vorrichtung nach Anspruch 1, **dadurch gekennzeichnet, dass** der Trockentunnel (24) auf einem anderen, insbesondere höheren, Höhenniveau angeordnet ist als die Vorwärmzone (22; 72).

3. Vorrichtung nach Anspruch 1 oder 2, **dadurch gekennzeichnet, dass** der Vertikalförderer (90) als Abgabeeinrichtung dient, mittels welcher getrocknete Werkstücke (12) aus dem Trockentunnel (24) über dessen eines Tunnelende heraus förderbar sind, und eine Zuführeinrichtung (80) vorhanden ist, mittels welcher zu trocknende Werkstücke (12) aus der Vorwärmzone (72) in den Trockentunnel (24) über dessen anderes Tunnelende hinein förderbar sind.

4. Verfahren zum Trocknen von Werkstücken, insbesondere von Fahrzeugrädern, bei welchem mit Werkstücken (12) beladene Werkstückträger (20) durch einen Trocknerraum (16) gefördert werden, der wenigstens einen Zugang (34; 88, 98) hat, bei welchem
a) die Werkstückträger (20) im Umlauf durch den Trocknerraum (16) gefördert werden, ohne diesen zu verlassen,
b) zu trocknende Werkstücke (12) an einen Werkstückträger (20) übergeben werden, der sich im Trocknerraum (16) befindet;
c) getrocknete Werkstücke (12) von einem Werkstückträger (20) entnommen werden, der sich im Trocknerraum (16) befindet;
d) die Werkstückträger (20) durch eine Vorwärmzone (22; 72) und einen damit verbundenen Trockentunnel (24) gefördert werden, wobei in der Vorwärmzone (22; 72) eine Temperatur erzeugt wird, die niedriger ist als die Temperatur im Trockentunnel (24), und die Vorwärmzone (22; 72) über den wenigstens einen Zugang (34; 88) von außen zugänglich ist,
**dadurch gekennzeichnet, dass**
e) die mit Werkstücken (12) beladenen Werkstückträger (20) mittels eines ersten Tunnelförderers (38) und eines zweiten Tunnelförderers (40), die vertikal übereinander angeordnet sind, in zwei Etagen durch den Trockentunnel (24) geführt werden, wobei die Werkstückträger (20) mittels eines Vertikalförderers (42; 90) von dem ersten Tunnelförderer (38) zu dem zweiten Tunnelförderer (40) gefördert werden.

5. Verfahren nach Anspruch 4, **dadurch gekennzeichnet, dass** der Trockentunnel (24) auf einem anderen, insbesondere höheren, Höhenniveau angeordnet ist als die Vorwärmzone (22; 72).

6. Verfahren nach Anspruch 4 oder 5, **dadurch gekennzeichnet, dass** die Werkstückträger (20) mittels einer Übergabeeinrichtung (50) aus der Vorwärmzone (22) in den Trockentunnel (24) und umgekehrt gefördert werden, die einen Förderschlitten (52) mit einer ersten Förderauflage (54) und einer zweiten Förderauflage (56) umfasst, die vertikal übereinander angeordnet sind, wobei der Förderschlitten (52) so positioniert werden kann, dass die erste Förderauflage (54) mit dem ersten Tunnelförderer (38) und die zweite Förderauflage (56) mit dem zweiten Tunnelförderer (40) zusammenarbeiten kann.

7. Verfahren nach einem der Ansprüche 4 bis 6, **dadurch gekennzeichnet, dass** getrocknete Werkstücke (12) mittels des Vertikalförderers (90) aus dem Trockentunnel (24) über dessen eines Tunnelende heraus gefördert werden, und zu trocknende Werkstücke mittels einer Zuführeinrichtung (80) aus der Vorwärmzone (72) in den Trockentunnel (24) über dessen anderes Tunnelende hinein gefördert werden.

## Claims

1. Device for drying of workpieces, in particular of vehicle wheels, having
a) a dryer housing (14) which borders a dryer chamber (16) and has at least one access (34; 88, 98) to the dryer chamber (16);
b) a conveying system (18) by means of which workpiece carriers (20) loaded with workpieces (12) can be conveyed through the dryer chamber (16);
wherein
c) a transfer apparatus (60) is present, through which:
ca) workpieces (12) to be dried can be transferred to a workpiece carrier (20) which is located in the dryer chamber (16);
cb) dried workpieces (12) can be removed from a workpiece carrier (20) which is located in the dryer chamber (16);
so that
d) the workpiece carriers (20) can be conveyed in circulation through the dryer chamber (16) without leaving it;
e) the dryer chamber (16) comprises a preheating zone (22; 72) and a drying tunnel (24) connected therewith, wherein the device is configured such that a temperature which is lower than the temperature in the drying tunnel (24) prevails in the preheating zone (22; 72), and the preheating zone (22; 72) is accessible from outside via the at least one access (34; 88),
**characterized in that**
f) the drying tunnel (24) is of a two-storey construction and comprises a first tunnel conveyor (38) and a second tunnel conveyor (40) for workpiece carriers (20), so that workpiece carriers (20) loaded with workpieces (12) can be guided in two storeys through the drying tunnel (24), wherein the tunnel conveyors (38, 40) are arranged vertically one above the other and workpiece carriers (20) can be conveyed from the first tunnel conveyor (38) to the second tunnel conveyor (40) by means of a vertical conveyor (42; 90);
g) a handover apparatus (50) having a vertically movable conveying carriage (52) is arranged in the dryer chamber (16), by means of which workpiece carriers (20) can be conveyed out of the preheating zone (22) into the drying tunnel (24) and *vice versa,* and whose conveying carriage (52) carries with it a first conveying support (54) and a second conveying support (56) which are arranged vertically one above the other, wherein the conveying carriage (52) can be positioned such that the first conveying support (54) can cooperate with the first tunnel conveyor (38) and the second conveying support (56) can cooperate with the second tunnel conveyor (40).

2. Device according to Claim 1, **characterized in that** the drying tunnel (24) is arranged at a different, in particular higher, height level than the preheating zone (22; 72).

3. Device according to Claim 1 or 2, **characterized in that** the vertical conveyor (90) serves as a discharge apparatus, by means of which dried workpieces (12) can be conveyed out of the drying tunnel (24) via its one tunnel end, and a feed apparatus (80) is present, by means of which workpieces (12) to be dried can be conveyed out of the preheating zone (72) and into the drying tunnel (24) via its other tunnel end.

4. Method for drying of workpieces, in particular of vehicle wheels, in which workpiece carriers (20) loaded with workpieces (12) are conveyed through a dryer chamber (16) which has at least one access (34; 88, 98), in which
a) the workpiece carriers (20) are conveyed in circulation through the dryer chamber (16) without leaving it,
b) workpieces (12) to be dried are transferred to a workpiece carrier (20) which is located in the dryer chamber (16);
c) dried workpieces (12) are removed from a workpiece carrier (20) which is located in the dryer chamber (16);
d) the workpiece carriers (20) are conveyed through a preheating zone (22; 72) and a drying tunnel (24) connected therewith, wherein a temperature which is lower than the temperature in the drying tunnel (24) is generated in the preheating zone (22; 72), and the preheating zone (22; 72) is accessible from outside via the at least one access (34; 88),
**characterized in that**
e) the workpiece carriers (20) loaded with workpieces (12) are guided through the drying tunnel (24) in two storeys by means of a first tunnel conveyor (38) and a second tunnel conveyor (40) which are arranged vertically one above the other, wherein the workpiece carriers (20) are conveyed from the first tunnel conveyor (38) to the second tunnel conveyor (40) by means of a vertical conveyor (42; 90).

5. Method according to Claim 4, **characterized in that** the drying tunnel (24) is arranged at a different, in particular higher, height level than the preheating zone (22; 72).

6. Method according to Claim 4 or 5, **characterized in that** the workpiece carriers (20) are conveyed out of the preheating zone (22) into the drying tunnel (24) and *vice versa* by means of a handover apparatus (50) which comprises a conveying carriage (52) having a first conveying support (54) and a second conveying support (56) which are arranged vertically one above the other, wherein the conveying carriage (52) can be positioned such that the first conveying support (54) can cooperate with the first tunnel conveyor (38) and the second conveying support (56) can cooperate with the second tunnel conveyor (40).

7. Method according to one of Claims 4 to 6, **characterized in that** by means of the vertical conveyor (90), dried workpieces (12) are conveyed out of the drying tunnel (24) via its one tunnel end, and by means of a feed apparatus (80), workpieces to be dried are conveyed out of the preheating zone (72) and into the drying tunnel (24) via its other tunnel end.

## Revendications

1. Dispositif affecté au séchage de pièces, en particulier des roues de véhicules, comprenant
a) un boîtier de séchage (14), délimitant une chambre de séchage (16) et muni d'au moins une voie d'accès (34 ; 88, 98) menant à ladite chambre de séchage (16) ;
b) un système de convoyage (18) au moyen duquel des porte-pièces (20), garnis de pièces (12), peuvent être convoyés à travers ladite chambre de séchage (16) ;
sachant
c) qu'il est prévu un appareil de transposition (60) par l'intermédiaire duquel ca)
des pièces (12), devant être séchées, peuvent être transférées à un porte-pièces (20) situé dans la chambre de séchage (16) ;
cb) des pièces (12) séchées peuvent être prélevées d'un porte-pièces (20) situé dans ladite chambre de séchage (16) ;
de sorte que
d) les porte-pièces (20) peuvent être convoyés en circulation fermée à travers la chambre de séchage (16), sans quitter cette dernière ;
e) ladite chambre de séchage (16) inclut une zone de préchauffage (22 ; 72) et un tunnel de séchage (24) relié à celle-ci, le dispositif étant réalisé de façon telle qu'il règne, dans la zone de préchauffage (22 ; 72), une température inférieure à la température régnant dans le tunnel de séchage (24) et que ladite zone de préchauffage (22 ; 72) soit accessible, depuis l'extérieur, par l'intermédiaire de la voie d'accès (34 ; 88) à présence minimale,
**caractérisé par le fait que**
f) le tunnel de séchage (24) est réalisé à deux étages, et inclut un premier convoyeur (38) et un second convoyeur (40) dédiés à des porte-pièces (20), de telle sorte que des porte-pièces (20) garnis de pièces (12) puissent être guidés, en deux étages, à travers ledit tunnel de séchage (24), lesdits convoyeurs (38, 40) dudit tunnel étant agencés en superposition verticale et des porte-pièces (20) pouvant être acheminés, au moyen d'un convoyeur vertical (42 ; 90), vers le second convoyeur (40) du tunnel à partir du premier convoyeur (38) dudit tunnel ;
g) la chambre de séchage (16) renferme un appareil de transposition (50) doté d'un chariot de convoyage (52) déplaçable verticalement, appareil au moyen duquel des porte-pièces (20) peuvent être introduits dans le tunnel de séchage (24) à partir de la zone de préchauffage (22), et inversement, et dont le chariot de convoyage (52) charrie un premier appui de convoyage (54) et un second appui de convoyage (56) qui sont agencés en superposition verticale, sachant que ledit chariot de convoyage (52) peut être positionné de telle manière que ledit premier appui de convoyage (54) et ledit second appui de convoyage (56) puissent coopérer, respectivement, avec le premier convoyeur (38) du tunnel et avec le second convoyeur (40) dudit tunnel.

2. Dispositif selon la revendication 1, **caractérisé par le fait que** le tunnel de séchage (24) est implanté à un niveau en hauteur autre que celui de la zone de préchauffage (22 ; 72), notamment à un niveau plus élevé.

3. Dispositif selon la revendication 1 ou 2, **caractérisé par le fait que** le convoyeur vertical (90) remplit la fonction d'un appareil de distribution au moyen duquel des pièces (12) séchées peuvent être convoyées hors du tunnel de séchage (24), par l'une des extrémités dudit tunnel, sachant qu'il est prévu un appareil d'amenée (80) au moyen duquel des pièces (12), devant être séchées, peuvent être extraites de la zone de préchauffage (72) et introduites dans ledit tunnel de séchage (24), par l'autre extrémité de ce dernier.

4. Procédé dévolu au séchage de pièces, en particulier des roues de véhicules, dans lequel des portes-pièces (20), garnis de pièces (12), sont convoyés à travers une chambre de séchage (16) munie d'au moins une voie d'accès (34 ; 88, 98), procédé dans lequel
a) les porte-pièces (20) sont convoyés en circulation fermée à travers la chambre de séchage (16), sans quitter cette dernière ;
b) des pièces (12), devant être séchées, sont transférées à un porte-pièces (20) situé dans la chambre de séchage (16) ;
c) des pièces (12) séchées sont prélevées d'un porte-pièces (20) situé dans ladite chambre de séchage (16) ;
d) lesdits porte-pièces (20) sont convoyés à travers une zone de préchauffage (22 ; 72) et un tunnel de séchage (24) relié à celle-ci, sachant qu'il est engendré, dans ladite zone de préchauffage (22 ; 72), une température inférieure à la température régnant dans ledit tunnel de séchage (24) et que ladite zone de préchauffage (22 ; 72) est accessible, depuis l'extérieur, par l'intermédiaire de la voie d'accès (34 ; 88) à présence minimale,
**caractérisé par le fait que**
e) les porte-pièces (20), garnis de pièces (12), sont guidés en deux étages à travers le tunnel de séchage (24), au moyen d'un premier convoyeur (38) et d'un second convoyeur (40) agencés en superposition verticale, lesdits porte-pièces (20) étant acheminés, au moyen d'un convoyeur vertical (42 ; 90), vers le second convoyeur (40) du tunnel à partir du premier convoyeur (38) dudit tunnel.

5. Procédé selon la revendication 4, **caractérisé par le fait que** le tunnel de séchage (24) est implanté à un niveau en hauteur autre que celui de la zone de préchauffage (22 ; 72), notamment à un niveau plus élevé.

6. Procédé selon la revendication 4 ou 5, **caractérisé par le fait que** les porte-pièces (20) sont introduits dans le tunnel de séchage (24) à partir de la zone de préchauffage (22), et inversement, au moyen d'un appareil de transposition (50) incluant un chariot de convoyage (52) pourvu d'un premier appui de convoyage (54) et d'un second appui de convoyage (56) agencés en superposition verticale, ledit chariot de convoyage (52) étant positionné de telle manière que ledit premier appui de convoyage (54) et ledit second appui de convoyage (56) puissent coopérer, respectivement, avec le premier convoyeur (38) du tunnel et avec le second convoyeur (40) dudit tunnel.

7. Procédé selon l'une des revendications 4 à 6, **caractérisé par le fait que** des pièces (12) séchées sont convoyées, au moyen du convoyeur vertical (90), hors du tunnel de séchage (24) par l'une des extrémités dudit tunnel et, au moyen d'un appareil d'amenée (80), des pièces devant être séchées sont extraites de la zone de préchauffage (72) et introduites dans ledit tunnel de séchage (24), par l'autre extrémité de ce dernier.
